# EUROPÄISCHE PATENTSCHRIFT

(11) **EP 0 982 074 B1**
(45) Veröffentlichungstag und Bekanntmachung des Hinweises auf die Patenterteilung: **26.05.2004**
(21) Anmeldenummer: 99114311.6
(22) Anmeldetag: 21.07.1999
(51) Int. Cl.: B02C 17/16

(54) **Rührwerksmühle**
Agitator mill
Broyeur agitateur

(30) Priorität: 28.08.1998 DE 19839210
(43) Veröffentlichungstag der Anmeldung: 01.03.2000
(73) Patentinhaber: Bühler AG, 9240 Uzwil (CH)
(72) Erfinder: Gross, Horst, 68623 Lampertheim (DE); Kneisl, Wendelin, 68459 Ilvesheim (DE)
(74) Vertreter: Rau, Manfred, Dr. Dipl.-Ing.

(56) Entgegenhaltungen:
- DE-A- 19 713 765
- US-A- 4 496 106
- US-A- 5 544 825
- US-A- 5 758 833

## Beschreibung

Aus der EP 0 058 886 A2 (entspr. US-PS 4,496,106) ist es bekannt, in einer Rührwerksmühle mit einem zylindrischen, walzenförmigen Rührwerk das Mahlgut konzentrisch von unten zuzuführen und oben durch eine Ringspalt-Trennvorrichtung abzuführen. Es findet ein Mahlhilfskörper-Umlauf mit externer Rückführung statt, wobei die Mahlhilfskörper der Mahlgut-Zuführleitung wieder zugeführt werden, also gemeinsam mit dem Mahlgut dem Mahlgutbehälter zentrisch von unten zugeführt werden. Es hat sich gezeigt, daß der Mahlhilfskörper-Umlauf hierbei ungleichmäßig ist.

Der Erfindung liegt die Aufgabe zugrunde, eine Rührwerksmühle mit einem externen Mahlhilfskörper-Umlauf zu schaffen, bei der ein gleichmäßiger und stabiler Umlauf der Mahlhilfskörper stattfindet.

Diese Aufgabe wird erfindungsgemäß durch die Merkmale des Anspruches 1 gelöst. Es hat sich überraschenderweise gezeigt, daß sich immer dann ein besonders stabiler Mahlhilfskörper-Umlauf einstellt, wenn die Mahlhilfskörper-Rückführleitung in einem Bereich höheren örtlichen Drucks aus dem Mahlraum ausmündet und wenn die Rückführleitung in einen Bereich örtlichen Unterdrucks im Mahlraum einmündet. Die Druckdifferenz zwischen der Ausmündung und der Einmündung der Mahlhilfskörper-Rückführleitung liefert die Kraft und damit den Antrieb für einen stetigen und gleichmäßigen Rücktransport von Mahlhilfskörpern (zusammen mit einem Teil des Mahlgutes) durch die Mahlhilfskörper-Rückführleitung. Dadurch, daß die Mahlhilfskörper-Rückführleitung und insbesondere deren Einmündung in den Mahlraum gesondert von der Mahlgut-Zuführleitung ist, kann sich an der Einmündung der niedrige Druck einstellen, der sich in der Nähe der Rührwerkswelle im Mahlraum ausbildet. Da das Mahlgut durch die Mahlgut-Zuführleitung mittels einer Pumpe zugeführt wird, herrscht dort ein entsprechend höherer Druck, der bei einer gemeinsamen Einführung von frischem Mahlgut und rückgeführten Mahlhilfskörpern dem geschilderten Effekt entgegenwirken würde. Die Einmündung der Mahlhilfskörper-Rückführleitung in den Mahlraum befindet sich einerseits radial zur Achse der Rührwerkswelle so nahe wie möglich an der Rührwerkswelle und andererseits an dem Ende des Mahlraums, wo die Mahlgut-Zuführleitung einmündet.

Vorteilhafte und zum Teil erfinderische Weiterbildungen ergeben sich aus den Unteransprüchen.

Weitere Merkmale, Einzelheiten und Vorteile der Erfindung ergeben sich aus der nachfolgenden Beschreibung von vier Ausführungsbeispielen der Erfindung. Es zeigt
- Fig. 1: eine erste Ausführungsform einer Rührwerksmühle in Draufsicht gemäß dem Sichtpfeil I in Fig. 2,
- Fig. 2: eine Teildarstellung der Rührwerksmühle im Vertikalschnitt entsprechend der Schnittlinie II-II in Fig. 1,
- Fig. 3: eine zweite Ausführungsform einer Rührwerksmühle in einer Darstellung entsprechend Fig. 2,
- Fig. 4: eine dritte Ausführungsform einer Rührwerksmühle in einer Darstellung entsprechend den Fig. 2 und 3 und
- Fig. 5: eine vierte Ausführungsform einer Rührwerksmühle in einer Darstellung entsprechend den Fig. 2 bis 4.

Bei den in den Zeichnungsfiguren 1 bis 5 dargestellten Ausführungsformen handelt es sich jeweils um eine sogenannte liegende Rührwerksmühle. Diese weist ein im wesentlichen durch eine Grundplatte gebildetes Maschinengestell 1 auf, das auf dem Boden abgestützt ist. Auf diesem Maschinengestell 1 ist ein gegebenenfalls drehzahlregelbarer Antriebsmotor 2 untergebracht, der mit einer Keilriemenscheibe 3 versehen ist. Neben dem Antriebsmotor 2 ist auf dem Maschinengestell 1 ein Lagergehäuse 4 angeordnet, in dem eine Antriebswelle 5 drehbar gelagert ist. Die Antriebswelle 5 ist an ihrem der Keilriemenscheibe 3 benachbarten Ende ebenfalls mit einer Keilriemenscheibe 6 versehen, die mit der Keilriemenscheibe 3 des Antriebsmotors 2 über Keilriemen 7 in Antriebsverbindung steht. Die Keilriemenscheiben 3, 6 und die Keilriemen 7 sind mit einer Abdeckung 8 versehen.

An dem der Keilriemenscheibe 6 abgewandten Ende des Lagergehäuses 4 ist ein zylindrischer Mahlbehälter 9 mit seinem Deckel 10 mittels Gewindebolzen 11 befestigt. Der Mahlbehälter 9 ist an seinem dem Lagergehäuse 4 abgewandten Ende mittels eines Bodens 12 verschlossen. In einem einen Mahlraum 13 bildenden Innenraum des Mahlbehälters 9 ist ein Rührwerk 14 angeordnet, das eine mit der Antriebswelle 5 drehfest verbundene, fliegend gelagerte Rührwerkswelle 15 aufweist. An dieser Rührwerkswelle 15 sind Rührwerkzeuge 16 angebracht, die durch Rührscheiben 17 mit Durchlaßöffnungen 18 gebildet sind. Die Rührwerkswelle 15, die Antriebswelle 5 und der Mahlbehälter 9 haben eine gemeinsame Achse 19. Durch den Deckel 10 mündet eine Mahlgut-Zuführleitung 20 in den Mahlraum 13, durch die mittels einer Pumpe 20a dem Mahlraum 13 zu behandelndes Mahlgut zugeführt wird. Im Bereich des Bodens 12 mündet eine Mahlgut-Abführleitung 21 aus dem Mahlraum 13, durch die fertig behandeltes Mahlgut abgeführt wird. Dieser Abführleitung 21 ist mindestens eine Trennvorrichtung 22 zugeordnet, bei der es sich in der Regel um mindestens eine sogenannte Siebpatrone handelt, die in den Mahlraum 13 ragt und zwar in den Raum zwischen dem Boden 12 und der nächstbenachbarten Rührscheibe 17. Solche Siebpatronen haben eine Ausgestaltung, wie sie beispielsweise aus der DE-PS 20 37 258 (entspr. US-Patent 3,780,957) und der DE 35 36 857 C (entspr. US-PS 4,739,936) bekannt sind. Der Mahlraum 13 ist in erheblichem Umfang, beispielsweise zu 70 bis 90 %, mit Mahlhilfskörpern 23 gefüllt. Die Trennvorrichtung 22 ist so ausgestaltet, daß derartige Mahlhilfskörper 23 nicht in die Abführleitung 21 gelangen können.

Soweit die Rührwerksmühle bis hierher geschildert ist, ist sie im wesentlichen aus der DE 196 30 186 A (entspr. US-PS 5,758,833) bekannt, worauf bezüglich weiterer Einzelheiten verwiesen werden darf.

Alle Ausführungsformen weisen eine Mahlhilfskörper-Rückführleitung 24 auf, die benachbart zur Trennvorrichtung 22 aus dem Mahlraum 13 ausmündet und benachbart zur Mahlgut-Zuführleitung 20 wieder in den Mahlraum einmündet. Die Einmündung 25 befindet sich jeweils in der Nähe der Rührwerkswelle 15, also im Bereich eines örtlichen Unterdrucks. Die Ausmündung 26 der Rückführleitung 24 befindet sich dagegen in der Wand 27 des Mahlbehälters 11, d.h. an der Peripherie des Mahlraums 13, also im Bereich eines örtlichen Überdrucks. Dadurch wird ein besonders guter und effektiver Umlauf der Mahlhilfskörper 23 vom Bereich der Mahlgut-Zuführung zum Bereich der Trennvorrichtung 22 und zurück zum Bereich der Mahlgut-Zuführung erreicht. In der Rückführleitung 24 kann ein Absperrventil 28 zum teilweisen oder vollständigen Sperren der Rückführleitung 24 vorgesehen sein, mittels dessen also der Grad des Mahlhilfskörper-Umlaufs beeinflußt wird.

Bei der Ausführungsform nach den Fig. 1 und 2 liegt die Ausmündung 26 der Mahlhilfskörper-Rückführleitung 24 unmittelbar neben dem Anschluß der Abführleitung 21 an die Trennvorrichtung 22, also benachbart zum Boden 12. Die Einmündung 25 der Rückführleitung 24 befindet sich zwischen den beiden dem Deckel 10 benachbarten Rührscheiben 17 in der Nähe der unmittelbaren Nachbarschaft zur Rührwerkswelle 15. Um ein Einleiten der aus der Einmündung 25 der Rückführleitung 24 in den Mahlraum 13 austretenden Mahlhilfskörper 23 zu verbessern, sind die Durchlaßöffnungen 18a in der Rührscheibe 17a schräg zur Rührwerkswelle 15 hin geneigt. Bei der Rührscheibe 17a handelt es sich um die vom Deckel 10 her gesehen zweite Rührscheibe, die also benachbart zur Einmündung 25 auf der der Ausmündung 26 zugewandten Seite angeordnet ist.

Um die Einmündung 25 möglichst nahe an die Rührwerkswelle 15 heranführen zu können, ist die Rückführleitung 24 in diesem Bereich als radial, also quer zur Achse 19 in Richtung 29 verschiebbares Tauchrohr 30 ausgebildet. Wegen der sich zwischen benachbarten Rührscheiben 17 ausbildenden, nur in Fig. 2 genauer angedeuteten Zirkulationsströmung 31 herrscht in der Nähe der Rührwerkswelle 15 der höchste Unterdruck im Mahlraum 13. An der Peripherie, also im Bereich der Wand 27, herrscht dagegen der höchste Druck im Mahlraum 13. Dies gilt insbesondere für den Bereich radial um eine Rührscheibe 17. Aus diesem Grunde ist die letzte Rührscheibe 17b, radial zu der die Ausmündung 26 der Rückführleitung 24 angeordnet ist, doppelt so dick, also mit doppelter axialer Erstreckung, wie die übrigen Rührscheiben 17 ausgebildet.

Die Ausführungsform nach Fig. 3 unterscheidet sich von der nach Fig. 2 im wesentlichen nur dadurch, daß die Rückführleitung 24' durch den Deckel 10' in den Mahlraum 13 einmündet, wobei die Einmündung 25' unmittelbar benachbart zur Rührwerkswelle 15 liegt. Die Zuführleitung 20 mündet radial weiter außen in den Mahlraum 13 ein. Ansonsten haben alle Bezugszeichen in Fig. 3 die gleiche Bedeutung wie in Fig. 2, so daß auf die obige Beschreibung verwiesen werden kann.

Bei der Ausführungsform nach Fig. 4 mündet die Mahlhilfskörper-Rückführleitung 24" in einen die Rührwerkswelle 15 umgebenden, im Deckel 10" angebrachten und diesen durchsetzenden und zum Mahlraum 13 hin offenen topfförmigen Anschlußstutzen 32 ein. Die Einmündung 25'' befindet sich hierbei ebenfalls unmittelbar benachbart zur Rührwerkswelle 15, also in einem Bereich hohen örtlichen Unterdrucks. Auch hier gilt im übrigen die obige Beschreibung.

Bei der Ausführungsform nach Fig. 5 mündet die Mahlgut-Zuführleitung 20''' durch den Boden 12''' in den Mahlraum 13, während die Trennvorrichtung 22''' sich in der Nähe des Deckels 10''' befindet und dort in die Mahlgut-Abführleitung 21''' angeschlossen ist. In diesem Fall besteht die Trennvorrichtung 22''' aus mindestens zwei Siebpatronen, die beiderseits der Rührwerkswelle 15 angeordnet und an dieser seitlich vorbeigeführt sind. Die Ausmündung 26''' der Mahlhilfskörper-Rückführleitung 24''' befindet sich unmittelbar benachbart zur Trennvorrichtung 22'''. Entsprechend ist die Rührscheibe 17c, also die dem Deckel 10''' nächstbenachbarte Rührscheibe, dicker ausgebildet als die übrigen Rührscheiben 17. Die Einmündung 25''' der Rückführleitung 24''' befindet sich im Boden 12''' und zwar konzentrisch zur Achse 19. Das Mahlgut fließt in umgekehrter Richtung wie bei den Ausführungsformen nach Fig. 2 bis 4 durch den Mahlraum 13, wobei sich zwischen benachbarten Rührscheiben 17 eine Zirkulationsströmung 31''' ausbildet. Auch hier gilt im übrigen die obige Beschreibung, soweit dieselben Bezugsziffern wie oben verwendet worden sind.

Bei allen Ausführungsformen wird das zu mahlende Mahlgut mittels der Pumpe 20a durch die Mahlgut-Zuführleitung 20, 20''' in den Mahlraum 13 eingeführt und dann zusammen mit den Mahlhilfskörpern durch diesen transportiert, wobei durch die hochtourige Umdrehung des Rührwerks 14 in bekannter Weise eine Dispergierung und Zerkleinerung des in fließfähiger Suspension befindlichen Mahlguts erfolgt. Durch die Trennvorrichtung 22 bzw. 22''' wird das Mahlgut abgezogen. Durch die Ausmündung 26 bzw. 26''' werden die Mahlhilfskörper 23 und ein Teil des Mahlguts aufgrund des im Bereich der Ausmündung 26 bzw. 26''' herrschenden relativ hohen Drucks in die Mahlhilfskörper-Rückführleitung 24, 24', 24", 24''' gedrückt und fließen aufgrund der zwischen der Ausmündung 26, 26''' und der Einmündung 25, 25', 25", 25''' herrschenden Druckdifferenz durch die Rückführleitung 24, 24', 24", 24''' zur Einmündung 25, 25', 25", 25'''. Aufgrund dieses durch die Druckdifferenz bedingten Transports erfolgt ein sehr stabiler und kontinuierlicher Mahlhilfskörper-Umlauf.

Obwohl die geschilderten Ausführungsbeispiele nur Rührwerksmühlen mit horizontaler Achse 19 zeigen, sind die erfindungsgemäßen Maßnahmen auch bei Rührwerksmühlen mit vertikaler Achse anwendbar. In diesem Fall würde die Antriebswelle 5 mit dem Rührwerk 14 von oben in den Mahlbehälter 9 einmünden. Die Mahlgut-Zuführleitung 20, 20''' würde von unten in den Mahlbehälter 9 einmünden. Die Trennvorrichtung 22, 22' wäre oben im Mahlbehälter 9, also im Bereich des Eintritts der Antriebswelle 5 angeordnet. Die Mahlhilfskörper-Rückführleitung 24, 24', 24", 24''' würde oben, benachbart zur Trennvorrichtung 22, 22''' aus dem Mahlbehälter 9 ausmünden und entsprechend unten wieder einmünden. Grundsätzlich wäre also die Anordnung so wie in Fig. 5 dargestellt.

## Patentansprüche

1. Rührwerksmühle
mit einem mit einer zylindrischen Wand (27) und einem Deckel (10, 10', 10", 10'") und einem Boden (12, 12"') einen mit Mahlhilfskörpern (23) füllbaren Mahlraum (13) begrenzenden Mahlbehälter (9),
mit einem in dem Mahlbehälter (9) angeordneten Rührwerk (14), das eine Rührwerkswelle (15) und an dieser angebrachte Rührwerkzeuge (16) aufweist,
mit einem Antriebsmotor (2) zum Dreh-Antrieb des Rührwerks (14) um eine Achse (19),
mit einer zumindest benachbart zum Deckel (10, 10', 10") oder zum Boden (12''') angeordneten, in den Mahlraum (13) einmündenden Mahlgut-Zuführleitung (20, 20"'),
mit einer zumindest benachbart zum Boden (12) oder zum Deckel (10"') angeordneten, in eine Mahlgut-Abführleitung (21, 21"') einmündenden Mahlgut-Mahlhilfskörper-Trennvorrichtung (22, 22"') **gekennzeichnet durch** eine Mahlhilfskörper-Rückführleitung (24, 24', 24", 24'''), die von der Mahlgut-Zuführleitung (20, 20''') gesondert ist, und eine Ausmündung (26, 26"') aus dem Mahlraum (13) im Bereich der zylindrischen Wand (27) und benachbart zur Trennvorrichtung (22, 22''') und
eine Einmündung (25, 25', 25", 25"') in den Mahlraum (13) radial zur Achse (19) in der Nähe der Rührwerkswelle (15) im Bereich eines ortlichen Unterdrucks und in Richtung der Achse (19) benachbart zur Einmündung der Mahlgut-Zuführleitung (20, 20''')
aufweist.

2. Rührwerksmühle nach Anspruch 1, **dadurch gekennzeichnet,**
**daß** die Einmündung (25) der Mahlhilfskörper-Rückführleitung (24) an einem einen Abschnitt der Mahlhilfskörper-Rückführleitung (24) bildenden Tauchrohr (30) ausgebildet ist, das zwischen in Richtung der Achse (19) beabstandeten und benachbarten Rührwerkzeugen (16) angeordnet ist.

3. Rührwerksmühle nach Anspruch 2, **dadurch gekennzeichnet,**
**daß** das Tauchrohr (30) in der Weise verschiebbar ausgebildet ist, daß der Abstand der Einmündung (25) von der Rührwerkswelle (15) einstellbar ist.

4. Rührwerksmühle nach Anspruch 1, **dadurch gekennzeichnet,**
**daß** die Einmündung (25') der Mahlhilfskörper-Rückführleitung (24') im Deckel (10') ausgebildet ist.

5. Rührwerksmühle nach Anspruch 1, **dadurch gekennzeichnet,**
**daß** die Einmündung (25") der Mahlhilfskörper-Rückführleitung (24") außerhalb des Mahlraums (13) in einem mit dem Mahlraum (13) verbundenen, den Deckel (10'') durchsetzenden und die Rührwerkswelle (15) umgebenden Anschlußstutzen (32) angeordnet ist.

6. Rührwerksmühle nach Anspruch 1, **dadurch gekennzeichnet,**
**daß** die Einmündung (25"') der Mahlhilfskörper-Rückführleitung (24"') in den Mahlraum (13) im Boden (12"') und konzentrisch zur Achse (19) angeordnet ist.

7. Rührwerksmühle nach Anspruch 1, **dadurch gekennzeichnet,**
**daß** benachbart zur Ausmündung (26, 26"') der Mahlhilfskörper-Rückführleitung (24, 24', 24", 24''') mindestens ein Rührwerkzeug (16) angeordnet ist.

8. Rührwerksmühle nach Anspruch 1, **dadurch gekennzeichnet,**
**daß** der Mahlbehälter (9) mit horizontaler Achse (19) ausgebildet ist.

9. Rührwerksmühle nach Anspruch 1, **dadurch gekennzeichnet,**
**daß** die Einmündung (25, 25', 25", 25''') bezogen auf die Achse (19) radial näher an der Rührwerkswelle (15) angeordnet ist als die Einmündung der Mahlgut-Zuführleitung (20, 20''') in den Mahlraum (13).

## Claims

1. An agitator mill comprising:
a grinding receptacle (9), a cylindrical wall (27) and a lid (10, 10', 10", 10"') and a bottom (12, 12"') of which define a grinding chamber (13) to be filled with auxiliary grinding bodies (23);
an agitator ( 14), which is disposed in the grinding receptacle (9) and has an agitator shaft (15) and agitator elements (16) mounted thereon;
a drive motor (2) for driving the agitator (14) in rotation about an axis (19); a grinding-stock supply line (20, 20"'), which is disposed at least in vicinity to the lid (10, 10', 10") or to the bottom (12'") and opens into the grinding chamber (13);
a grinding-stock/auxiliary-grinding-body separating device (22, 22"'), which is disposed at least in vicinity to the bottom (12) or the lid (10"') and opens into a grinding-stock discharge line (21, 21"'); **characterized by** an auxiliary-grinding-body return line (24, 24', 24", 24"'),
which is separate from the grinding-stock supply line (20, 20"'), and which comprises an outlet (26, 26") from the grinding chamber (13) in the vicinity of the cylindrical wall (27) and neighboring the separating device (22, 22"'), and
which comprises an inlet (25, 25', 25", 25"') into the grinding chamber (13) radial to the axis (19) in vicinity to the agitator shaft (15) in an area of local negative pressure and neighboring the inlet of the grinding-stock supply line (20, 20"') in the direction of the axis (19).

2. An agitator mill according to claim 1, **characterized in that** the inlet (25) of the auxiliary-grinding-body return line (24) is formed on a plunge pipe (30) which constitutes a section of the auxiliary-grinding-body return line (24) and which is disposed between agitator elements (16) neighboring and spaced in the direction of the axis (19).

3. An agitator mill according to claim 2, **characterized in that** the plunge pipe (30) is displaceable such that the distance of the inlet (25) from the agitator shaft (15) is adjustable.

4. An agitator mill according to claim 1, **characterized in that** the inlet (25') of the auxiliary-grinding-body return line (24') is formed in the lid (10').

5. An agitator mill according to claim 1, **characterized in that** the inlet (25") of the auxiliary-grinding-body return line (24") is disposed outside the grinding chamber (13) in a connector (32) which is joined to the grinding chamber (13), passes through the lid (10") and encircles the agitator shaft (15).

6. An agitator mill according to claim 1, **characterized in that** the inlet (25"') of the auxiliary-grinding-body return line (24"') into the grinding chamber (13) is disposed in the bottom (12"') concentrically of the axis (19).

7. An agitator mill according to claim 1, **characterized in that** at least one agitator element (16) is disposed in vicinity to the outlet (26, 26"') of the auxiliary-grinding-body return line (24, 24', 24", 24"').

8. An agitator mill according to claim 1, **characterized in that** the grinding receptacle (9) has a horizontal axis (19).

9. An agitator mill according to claim 1, **characterized in that** related to the axis (19), the inlet (25, 25', 25", 25"') is radially closer to the agitator shaft (15) than the inlet of the grinding-stock supply line (20, 20"') into the grinding chamber (13).

## Revendications

1. Broyeur agitateur avec un récipient de broyage (9) limitant par une paroi cylindrique (27) et un couvercle (10, 10', 10", 10''') et un fond (12, 12''') un espace de broyage (13) pouvant être rempli d'éléments broyeurs auxiliaires, avec un agitateur (14) disposé dans le récipient de broyage (9) qui comporte un arbre d'agitation (15) et des outils d'agitation (16) placés sur ledit arbre,
avec un moteur d'entraînement (2) pour un entraînement par rotation de l'agitateur (14) autour d'un axe (19),
avec une conduite d'amenage (20, 20''') de la matière à broyer disposée au moins à proximité du couvercle (10, 10', 10'', 10''') ou du fond (12'''), débouchant dans l'espace de broyage (13),
avec un dispositif de séparation de l'élément broyeur auxiliaire de la matière à broyer (22, 22''') débouchant dans une conduite d'évacuation de la matière broyée (21, 21'''), lequel dispositif est disposé au moins à proximité du fond (12) ou du couvercle, **caractérisé par** une conduite de retour de l'élément broyeur auxiliaire (24, 24', 24'', 24''') qui est séparée de la conduite d'amenage de la matière à broyer (20, 20'''), et par un orifice de décharge (26, 26''') sortant de l'espace de broyage (13) au niveau de la paroi cylindrique (27) et à proximité du dispositif de séparation (22''') et
comporte une embouchure (25, 25', 25'', 25''') dans l'espace de broyage (13) radiale par rapport à l'axe (19) dans le voisinage de l'arbre d'agitation (15) au niveau d'une pression père locale et dans le sens de l'axe (19) à proximité de l'embouchure de la conduite d'amenage de la matière à broyer (20, 20''').

2. Broyeur agitateur selon la revendication 1, **caractérisé en ce que** l'embouchure (25) de la conduite de retour de l'élément broyeur auxiliaire (24) est réalisée sur un tube plongeur formant une section de l'élément broyeur auxiliaire (24), lequel tube est disposé entre des outils d'agitation espacés et voisins dans le sens de l'axe (19).

3. Broyeur agitateur selon la revendication 2, **caractérisé en ce que** le tube plongeur (30) est réalisé de manière à pouvoir être coulissé, l'intervalle de l'embouchure (25) peut être réglé à partir de l'arbre d'agitation (15).

4. Broyeur agitateur selon la revendication 1, **caractérisé en ce que** l'embouchure (25') de la conduite de retour de l'élément broyeur auxiliaire (24') est réalisée dans le couvercle (10').

5. Broyeur agitateur selon la revendication 1, **caractérisé en ce que** l'embouchure (25'') de la conduite de retour de l'élément broyeur auxiliaire (24'') est disposée hors de l'espace de broyage (13) dans un raccord (32) relié à l'espace de broyage (13), traversant le couvercle (10'') et entourant l'arbre d'agitation (15).

6. Broyeur agitateur selon la revendication 1, **caractérisé en ce que** l'embouchure (25''') de la conduite de retour de l'élément broyeur auxiliaire (24''') est disposé dans l'espace de broyage (13) au fond (12''') et de manière concentrique par rapport à l'axe (19).

7. Broyeur agitateur selon la revendication 1, **caractérisé en ce qu'**au moins un outil d'agitation (16) est disposé à proximité de l'embouchure (26, 26''') de la conduite d'amenage de l'élément broyeur auxiliaire (24, 24', 24'', 24"').

8. Broyeur agitateur selon la revendication 1, **caractérisé en ce que** le récipient de broyage (9) est réalisé avec l'axe horizontal (19).

9. Broyeur agitateur selon la revendication 1, **caractérisé en ce que** l'embouchure (25, 25', 25'', 25''') est disposée par rapport à l'axe (19) radialement plus près de l'arbre d'agitation (15) que l'embouchure de la conduite d'amenage de la matière à broyer (20, 20''') dans l'espace de broyage (13).
